# EUROPÄISCHE PATENTSCHRIFT

(11) **EP 3 738 778 B1**
(45) Veröffentlichungstag und Bekanntmachung des Hinweises auf die Patenterteilung: **28.06.2023**
(21) Anmeldenummer: 19174409.3
(22) Anmeldetag: 14.05.2019
(51) Int. Cl.: B41J 3/407, B41J 11/00, D06P 5/30, D06B 11/00, D06C 15/10

(54) **DRUCKMASCHINE UND VERFAHREN ZUM BEDRUCKEN VON TEXTILIEN**
PRINTER AND METHOD FOR PRINTING TEXTILES
MACHINE D'IMPRESSION ET PROCÉDÉ D'IMPRESSION DE TEXTILES

(43) Veröffentlichungstag der Anmeldung: 18.11.2020
(73) Patentinhaber: Schiestl, Angelo, 6336 Langkampfen (AT)
(72) Erfinder: SCHIESTL, Angelo, 6336 Langkampfen (AT)
(74) Vertreter: Wunderlich & Heim Patentanwälte Partnerschaftsgesellschaft mbB

(56) Entgegenhaltungen:
- EP-A1- 2 130 680
- EP-A1- 3 121 015
- EP-A1- 3 121 016
- EP-A1- 3 427 962
- EP-A1- 3 461 646
- US-A1- 2015 273 866

## Beschreibung

Die Erfindung betrifft eine Druckmaschine zum Bedrucken von Textilien mit einem Maschinenbett, mindestens einer auf dem Maschinenbett angeordneten Fördereinrichtung zum Fördern mindestens eines Textils entlang eines Bearbeitungswegs, mindestens einer auf dem Maschinenbett angeordneten Grundiereinrichtung zum Aufbringen einer Grundierungsfarbe flächig auf einen Motivbereich des Textils, auf welchem ein Druckmotiv vorzusehen ist, und mindestens einer auf dem Maschinenbett angeordneten Druckeinrichtung mit mindestens einem digitalen Druckkopf zum Aufdrucken des Druckmotivs, gemäß dem Oberbegriff des Anspruchs 1.

Die Erfindung betrifft weiterhin ein Verfahren zum Bedrucken von Textilien, insbesondere mit einer solchen Druckmaschine, bei dem mindestens ein Textil mittels mindestens einer Fördereinrichtung auf einem Maschinenbett entlang eines Bearbeitungsweges gefördert wird, entlang des Bearbeitungsweges auf das Textil an mindestens einer Grundiereinrichtung mindestens eine Grundierungsfarbe flächig auf einen Motivbereich des Textils aufgebracht wird, auf welchem ein Druckmotiv aufzubringen ist, und an mindestens einer Druckeinrichtung entlang des Bearbeitungsweges mit mindestens einem digitalen Druckkopf der grundierte Motivbereich zum Bilden des Druckmotivs bedruckt wird, gemäß dem Oberbegriff des Anspruchs 7.

Gattungsgemäße Druckmaschinen gehen beispielsweise aus der EP 3 427 962 A1, der US 2015/273866 A1 oder der EP 2 130 680 A1 hervor.

Bei dem Bedrucken eines Textils ist es grundsätzlich bekannt, vor dem Aufbringen der Druckfarbe eine Vorbehandlung mit einem Vorbehandlungsfluid durchzuführen. Eine derartige separate Off-line Vorbehandlungsvorrichtung ist beispielsweise aus der EP 3 461 646 A1 bekannt. Das
Vorbehandlungsfluid ist grundsätzlich keine Farbe, sondern eine vorzugsweise durchsichtige Flüssigkeit, welche dazu dient, in die Fasern des Textilgewebes einzudringen und diese derart vorzubehandeln, dass einem unerwünschten Verfließen der später aufzubringenden Druckfarben entgegengewirkt wird. Das Vorbehandeln erfolgt üblicherweise in einer getrennten Station, vorzugsweise auf einer getrennten Maschine. Dabei wird das Textil nach dem Aufsprühen eines Vorbehandlungsfluides unter Wärmeeinfluss getrocknet, was mittels Wärmestrahlern oder durch Heizplatten erfolgen kann.

Weiter ist es insbesondere beim Bedrucken von farbigen, insbesondere schwarzen Textilien bekannt, vor dem Aufbringen des eigentlichen Druckmotivs eine Grundierungsfarbe, insbesondere eine weiße Farbe, aufzubringen. Das Aufbringen der Grundierungsfarbe kann bei einer digitalen Druckmaschine mit dem gleichen Druckkopf wie die nachfolgenden Farben oder mit einem separaten Druckkopf erfolgen. Eine derartige Druckmaschine ist beispielsweise aus der EP 2 130 680 A1 bekannt.

Weiterhin ist es grundsätzlich bekannt, am Abschluss des Druckprozesses das aufgebrachte Druckmotiv zu fixieren, insbesondere unter Wärmeeinfluss. Hierzu ist es ebenfalls bekannt, für den abschließenden Bearbeitungsschritt Heizstrahler oder Heizplatten einzusetzen.

Ziel bei einem Bedrucken von Textilien ist es, auf der dreidimensionalen Gewebestruktur des Textils ein möglichst exaktes und konturenscharfes Druckmotiv auf das Textil aufzubringen.

Der Erfindung liegt die **Aufgabe** zugrunde, eine Druckmaschine und ein Verfahren zum Bedrucken von Textilien anzugeben, mit welchen in besonders effizienter Weise ein Druckmotiv in hoher Qualität auf ein Textil aufgebracht werden kann.

Die Aufgabe wir zum einen durch eine Druckmaschine mit den Merkmalen des Anspruchs 1 und zum anderen durch ein Verfahren mit den Merkmalen des Anspruchs 7 gelöst. Bevorzugte Ausführungen der Erfindung sind in den abhängigen Ansprüchen angegeben.

Die erfindungsgemäße Druckmaschine ist dadurch gekennzeichnet, dass zwischen der Grundiereinrichtung und der Druckeinrichtung entlang des Bearbeitungswegs mindestens eine Presseneinrichtung angeordnet ist, welche zum Pressen des Motivbereichs mit der aufgebrachten Grundierungsfarbe ausgebildet ist, und dass das Textil mittels der mindestens einen Fördereinrichtung von der Grundiereinrichtung zur Presseneinrichtung und von der Presseneinrichtung zur Druckeinrichtung transportierbar ist.

Ein Grundidee der Erfindung kann darin gesehen werden, in einer Grundiereinrichtung eine Grundierungsfarbe aufzubringen und diese anschließend vor einem Bedrucken mit dem eigentlichen Druckmotiv in einer Pressenstation zu pressen. Hierdurch kann insbesondere auf einem Teilbereich des Textils ein geglätteter Motivbereich erstellt werden. In diesem Motivbereich ist die dreidimensionale Struktur des Gewebes des Textils durch die aufgebrachte Grundierungsfarbe und das anschließende Pressen in einem erheblichen Maße nivelliert und eingeebnet, so dass nachfolgend auf diesen eingeebneten Motivbereich das eigentliche Druckmotiv aufgebracht werden kann. Da die makroskopische dreidimensionale Gewebestruktur in dem Motivbereich reduziert oder sogar weitgehend beseitigt ist, kann das Druckmotiv mit besonders großer Exaktheit und Konturenschärfe aufgebracht werden. Auch erhöht der Schritt des Pressens der Grundierungsfarbe vor dem Bedrucken die Langlebigkeit des aufgebrachten Druckmotivs.

Grundsätzlich kann das Pressen in der Druckmaschine mit jeder geeigneten Presseneinrichtung durchgeführt werden, etwa mit einer Pressenrolle. Besonders bevorzugt ist es nach einer Ausführungsform der Erfindung, dass die Presseneinrichtung mindestens eine Pressplatte aufweist, welche beheizbar ist. Die Pressplatte weist dabei eine Größe auf, welche zumindest der Größe des Motivbereichs entspricht. Vorzugsweise ist die Pressplatte auf eine definierte Pressentemperatur beheizbar, welche insbesondere zwischen 60°C und 150°C, abhängig von der verwendeten Grundierungsfarbe, beträgt. Das Textil wird vorzugsweise zwischen einer unteren Press- oder Grundplatte und einer oberen Pressplatte eingespannt und gepresst.

Durch das Pressen mittels einer Pressplatte wird eine besonders gleichmäßige und ebene Struktur des Motivbereichs, selbst bei einem relativ groben Gewebe, erreicht. Zudem können insbesondere bei multifilen Fasern, insbesondere bei Fasern mit natürlichen Bestandteilen oder Naturfasern, insbesondere einem Baumwoll- oder Baumwollmischgewebe, ein zusätzliches Glätten und Andrücken feiner Faserfilamente erreicht werden, welche aus den natürlichen Fasern, selbst bei einer vorher durchgeführten Vorbehandlung mit einem Vorbehandlungsfluid, vorstehen. Durch das Beheizen wird ein besonders gutes Glätten und zudem eine zügige Trocknung der Grundierungsfarbe erreicht.

Eine bevorzugte Ausführungsform der erfindungsgemäßen Druckmaschine besteht darin, dass die Grundiereinrichtung mindestens eine Auftragsdüse zum Aufbringen der Grundierungsfarbe aufweist. Die eine oder die mehreren Auftragsdüsen können in einem Druckkopf angeordnet sein, welcher sich statisch über dem zu grundierenden Motivbereich des Textils erstreckt oder der quer zur Bewegungsrichtung des Textils verfahrbar ist.

Grundsätzlich kann die mindestens eine Fördereinrichtung eine einzelne Palette oder mehrere Paletten aufweisen, welche jeweils ein Textil aufnehmen und entlang des Bearbeitungsweges linear reversierend oder umlaufend bewegt werden. Eine besonders bevorzugte Ausführungsvariante der Erfindung kann darin gesehen werden, dass mindestens zwei parallele, nebeneinanderliegende Fördereinrichtungen vorgesehen sind, und dass die mindestens eine Grundiereinrichtung und/oder die mindestens eine Druckeinrichtung für jede Fördereinrichtung eine gleiche Lage in Bezug auf den jeweiligen Bearbeitungsweg aufweisen. Die Fördereinrichtungen können dabei ebenfalls linear reversierend bewegte Paletten oder umlaufende Förderbänder aufweisen. Bei einer derartigen Zwillingsanordnung mit zwei nebeneinanderliegenden Fördereinrichtungen kann ein effizienter Personaleinsatz und auch ein effizienter Einsatz der Bearbeitungseinheiten an der Grundiereinrichtung oder den Druckeinrichtungen erreicht werden.

Besonders vorteilhaft ist es dabei, dass die nebeneinanderliegenden Grundiereinrichtungen und/oder Druckeinrichtungen oberhalb der Fördereinrichtung jeweils einen gemeinsamen Führungsbalken aufweisen, entlang welchem Auftragsdüsen für die Grundierungsfarbe und/oder Druckköpfe der Druckeinrichtungen quer zum Bearbeitungsweg verfahrbar gelagert sind. Die Auftragsdüsen und/oder die Druckköpfe sind dabei derart an einem jeweils gemeinsamen Führungsbalken gelagert, dass diese grundsätzlich ein Textil sowohl an der ersten Fördereinrichtung als auch an der zweiten Fördereinrichtung bearbeiten können. Dies erlaubt einen besonders effizienten Einsatz von der Bearbeitungseinheiten und erlaubt auch einen weiteren Betrieb der Druckmaschine, selbst wenn etwa ein Druckkopf an einer der Fördereinrichtungen ausgefallen ist, da diese Funktion durch den zweiten Druckkopf an der Fördereinrichtung mitausgeführt werden kann.

Eine bevorzugte Ausführungsform der Erfindung besteht darin, dass die Grundiereinrichtung und die Druckeinrichtung in einer Station ausgebildet sind. Die Grundiereinrichtung und die Druckeinrichtung können also am selben Ort ausgebildet sein, wobei die Presseneinrichtung hiervon beabstandet ist. Das Textil wird dabei zunächst durch die Grundiereinrichtung mit einer Grundierfarbe versehen, wobei das so bearbeitete Textil mit der Fördereinrichtung zu der Presseneinrichtung befördert wird. Anschließend wird das Textil wieder zurück an den ersten Bearbeitungsort gefördert, wobei dann das Textil durch die Druckeinrichtung bedruckt wird. Die Grundierungsfarbe kann dabei durch die gleichen Druckköpfe aufgebracht werden, die auch für die Druckfarben vorgesehen sind.

Bezüglich des Verfahrens ist die Erfindung dadurch gekennzeichnet, dass der grundierte Motivbereich des Textils vor einem Aufdrucken des Druckmotivs mittels mindestens einen Pressenstation gepresst wird, welche zwischen der mindestens einen Grundiereinrichtung und der mindestens einen Druckeinrichtung angeordnet ist.

Das Verfahren kann insbesondere durch die zuvor beschriebene erfindungsgemäße Druckmaschine ausgeführt werden. Es können dabei die zuvor beschriebenen Vorteile betreffend ein Aufbringen des Druckmotivs in hoher Qualität erzielt werden.

Grundsätzlich könnte die Grundierungsfarbe abhängig von einer Grundfarbe des zu bedruckenden Textils ausgewählt werden. Die Grundierung dient dazu, dass eine intensive Grundfarbe des Textils nicht die Farben des aufzudruckenden Druckmotivs beeinträchtigt. Erfindungsgemäß ist die Grundierungsfarbe weiß. So kann zuverlässig eine Grundfarbe des Textils, selbst eine schwarze Farbe, überdeckt werden.

Nach dem erfindungsgemäßen Verfahren wird die Grundierungsfarbe mit einer Schichtdicke aufgebracht, welche zwischen 10 µm und 500 µm liegen kann. Insbesondere wird durch eine Grundierungsfarbe aus den Fasern hervorstehende Filamente überdeckt und in die aufgebrachte Grundierungsschicht zumindest beim anschließenden Pressen eingebunden. Die Grundierungsfarbe kann sich dabei nur an einer Oberseite der Fasern und Fäden des Motivbereichs des Textils erstrecken. Bei einer entsprechenden Auftragsmenge kann die Grundierungsfarbe auch die Poren oder Maschenöffnungen des Textils insgesamt abdecken, so dass dann eine weitgehend geschlossene Fläche gebildet wird. Insgesamt kann also der Motivbereich nach dem Pressen eine ebene Fläche bilden, welche frei von Maschenöffnungen ist oder noch freiliegende Maschenöffnungen aufweist.

In jedem Fall besteht eine vorteilhafte Ausführungsform des erfindungsgemäßen Verfahrens darin, dass die aufgebrachte Grundierungsfarbe beim Pressen auf den Motivbereich des Textils eine durchgehende Grundfläche bildet, welche vorzugsweise eben ist. Die Grundfläche weist eine ebene Oberfläche auf, welche bedruckt wird.

Weiterhin ist es nach einer Ausführungsvariante des erfindungsgemäßen Verfahrens vorteilhaft, dass vor dem Aufbringen der Grundierungsfarbe der Motivbereich mit einem Behandlungsmedium in einem Maße vorbehandelt wird, welches geringer als das Maß einer Vorbehandlung zum direkten Aufbringen einer Druckfarbe ist. Das Textil wird vorzugsweise mit einem Vorbehandlungsfluid vorbehandelt, wobei jedoch nur etwa ein Drittel bis die Hälfte des Vorbehandlungsfluides benötigt wird, wie bei einem normalen Textildruckvorgang. Ein Grund dafür kann darin gesehen werden, dass die Grundierungsfarbe ebenfalls zum Versiegeln der einzelnen Fasern beiträgt und somit einem Verfließen der Druckfarben durch die Faserstruktur entgegengewirkt wird. Grundsätzlich ist es bei einem entsprechenden Auftrag der Grundierungsfarbe auch möglich, dass auf eine Vorbehandlung mit einem Vorbehandlungsfluid insgesamt verzichtet wird.

Weiter ist es bevorzugt, dass mehrere Druckfarben aufgedruckt werden, von denen eine Druckfarbe Weiß ist. Bei dem erfindungsgemäßen Verfahren kann so eine weiße Grundierungsfarbe mit der Grundiereinrichtung aufgebracht werden. Anschließend nach dem Pressen kann eine weiße Druckfarbe aufgebracht werden, welche für ein sogenanntes Highlighten in dem Motivbereich sorgt.

Das Pressen des Motivbereichs des Textils nach dem Grundieren und vor dem eigentlichen Bedrucken kann grundsätzlich in beliebiger Weise erfolgen, etwa mittels Pressenwalzen. Nach einer Weiterbildung der Erfindung ist es besonders bevorzugt, dass das Pressen mit einer Pressplatte erfolgt, welche auf einen definierten Temperaturbereich erhitzt wird. Die Pressplatte weist eine ebene Kontaktfläche auf, welche vorzugsweise mit einer entsprechenden Beschichtung gegen ein Anhaften von Farbe versehen ist. Unterhalb des Textils kann eine entsprechende Widerlager- oder Grundplatte vorgesehen sein, welche nicht beheizt oder ebenfalls beheizt wird. Die von oben auf das Druckmotiv aufgebrachte Pressplatte ist vorzugsweise elektrisch auf einen Temperaturbereich zwischen 60°C bis 150°C beheizt. So wird nicht nur ein gutes Glätten der aufgebrachten Grundierschicht, sondern auch eine schnelle Trocknung und Aushärtung der Grundierungsfarbe erreicht.

Die Erfindung wird nachfolgend anhand eines bevorzugten Ausführungsbeispieles weiter erläutert, welches schematisch in der beigefügten Zeichnung dargestellt ist. Die Zeichnung zeigt eine schematische Draufsicht auf eine erfindungsgemäße Druckmaschine.

In der einzigen Figur ist eine erfindungsgemäße Druckmaschine 10 mit einem in der Draufsicht rechteckigen Maschinenbett 12 dargestellt. Auf dem Maschinenbett 12 sind in einer Längsrichtung zwei parallel zueinander angeordnete, nebeneinanderliegende, bandförmige Fördereinrichtungen 20a, 20b angeordnet. Die Fördereinrichtungen 20 sind zum Transportieren eines Textils, beispielsweise eines T-Shirts, von einem vorderen Eingabebereich in einer Bewegungs- oder Bearbeitungsrichtung, welche jeweils durch einen Pfeil gekennzeichnet sind, zu einem End- oder Abnahmebereich bewegbar. Entlang des Bearbeitungswegs gelangen die zu bearbeitenden Textilien auf der Fördereinrichtung 20 zunächst zu einer Grundiereinrichtung 30. Die Grundiereinrichtung 30 weist einen portalartigen Führungsbalken 34 auf, welcher oberhalb der Fördereinrichtungen 20 auf dem Maschinenbett 12 angeordnet ist. An einer Unterseite des Führungsbalkens 34 sind für die erste Fördereinrichtung 20a ein erster Auftragskopf 32 und für die zweite Fördereinrichtung 20b ein zweiter Auftragskopf 32 zum Aufbringen einer Grundierungsfarbe auf einen Motivbereich des Textils angeordnet.

Die Auftragsköpfe 32 sind mit einer oder mehreren Auftragsdüsen ausgebildet, welche nach unten zum Textil gerichtet sind. Die Auftragsköpfe 32 sind quer zur Förderrichtung oder dem Bearbeitungsweg des Textils entlang dem Führungsbalken 34 verfahrbar gelagert. Die Auftragsköpfe 32 können so die gesamte Breite der Fördereinrichtung 20 abdecken und in diesem Bereich die Grundierungsfarbe auftragen. Auch kann der Auftragskopf 32 der ersten Fördereinrichtung 20a bis über die zweite Fördereinrichtung 20b verfahren werden, um gegebenenfalls den dort vorgesehenen Auftragskopf 32 zu ersetzen oder zu unterstützen.

Nach dem Aufbringen einer Grundierungsfarbe wird das Textil mit dem grundierten Motivbereich in Förderrichtung weiter zu einer Presseneinrichtung 50 gefördert. An der Presseneinrichtung 50 ist für jede Fördereinrichtung 20 eine höhenverstellbare Pressplatte 52 angeordnet, welche vorzugsweise mit einem Pneumatik- oder Hydraulikzylinder von einer oberen Rückzugsposition in eine untere Bearbeitungsposition gedrückt werden kann, bei welcher die Pressplatte 52 auf eine Oberseite des Textils auf der Fördereinrichtung 20 gedrückt wird. Die Pressplatten 52 können dabei ebenfalls an einem portalartigen Führungsbalken 54 oberhalb der Fördereinrichtung 20 am Maschinenbett 12 gelagert sein. Vorzugsweise sind die Pressplatten 52 elektrisch beheizt, so dass der mit der Grundierungsfarbe versehene Motivbereich auf dem Textil gepresst und gleichzeitig getrocknet werden kann.

In der Pressenstation 50 kann gemäß der Erfindung ein besonders ebener Motivbereich auch auf einem grob gewebten Textil erzeugt werden. Anschließend wird das Textil mittels der Fördereinrichtung 20 zu einer oder mehreren Druckeinrichtungen 40 weiterbefördert. In dem dargestellten Ausführungsbeispiel weist die Druckmaschine 10 lediglich eine einzelne Druckeinrichtung mit einem portalartigen Führungsbalken 44 auf, welcher oberhalb der Fördereinrichtung 20 auf dem Maschinenbett 12 gelagert ist.

Ähnlich der Ausbildung der Grundiereinrichtung 30 sind an einer Unterseite des Führungsbalkens 44 der Druckeinrichtung 40 zwei Druckköpfe 42 mit Druckdüsen angeordnet, durch welche in grundsätzlich bekannter Weise durch digitale Ansteuerung der Druckdüsen ein Druckmotiv auf den Motivbereich des Textils aufgebracht werden kann. Die Druckköpfe 42 sind ebenfalls entlang des Führungsbalkens 44 quer zum Bearbeitungsweg des Textils verstellbar, so dass ein Druckkopf 42 für die erste Fördereinrichtung 20a den Druckkopf 42 für die zweite Fördereinrichtung 20b ersetzen kann. In umgekehrter Weise kann auch der Druckkopf 42 der zweiten Fördereinrichtung 20b den Druckkopf 42 der ersten Fördereinrichtung 20a ersetzen oder unterstützen.

## Patentansprüche

1. Druckmaschine zum Bedrucken von Textilien mit
- einem Maschinenbett (12),
- mindestens einer auf dem Maschinenbett (12) angeordneten Fördereinrichtung (20) zum Fördern mindestens eines Textils entlang eines Bearbeitungswegs,
- mindestens einer auf dem Maschinenbett (12) angeordneten Druckeinrichtung (40) mit mindestens einem digitalen Druckkopf (42) zum Aufdrucken des Druckmotivs, und
- mindestens einer Pressenstation (50),
**dadurch gekennzeichnet,**
- **dass** auf dem Maschinenbett (12) mindestens eine Grundiereinrichtung (30) zum Aufbringen einer weißen Grundierungsfarbe flächig auf einem Motivbereich des Textils, auf welchem ein Druckmotiv vorzusehen ist, angeordnet ist,
- **dass** entlang des Bearbeitungswegs zwischen der Grundiereinrichtung (30) und der Druckeinrichtung (40) die mindestens eine Pressenstation (50) angeordnet ist, welche zum Pressen des Motivbereichs mit der aufgebrachten weißen Grundierungsfarbe ausgebildet ist, und wobei eine durchgehende ebene Grundfläche auf dem Textil gebildet ist, und
- **dass** das Textil mittels der mindestens einen Fördereinrichtung (20) von der Grundiereinrichtung (30) zur Presseneinrichtung (50) und von der Presseneinrichtung (50) zur Druckeinrichtung (40) transportierbar ist.

2. Druckmaschine nach Anspruch 1,
**dadurch gekennzeichnet,**
**dass** die Presseneinrichtung (50) mindestens eine Pressplatte (52) aufweist, welche beheizbar ist.

3. Druckmaschine nach Anspruch 1 oder 2,
**dadurch gekennzeichnet,**
**dass** die Grundiereinrichtung (30) mindestens eine Auftragsdüse zum Aufbringen der Grundierungsfarbe aufweist.

4. Druckmaschine nach einem der Ansprüche 1 bis 3,
**dadurch gekennzeichnet,**
**dass** mindestens zwei parallele, nebeneinanderliegende Fördereinrichtungen (20a, 20b) vorgesehen sind und
**dass** die mindestens eine Grundiereinrichtung (30) und/oder die mindestens eine Druckeinrichtung (40) für jede Fördereinrichtung (20a, 20b) eine gleiche Lage in Bezug auf den jeweiligen Bearbeitungsweg aufweisen.

5. Druckmaschine nach Anspruch 4,
**dadurch gekennzeichnet,**
**dass** die nebeneinanderliegenden Grundiereinrichtungen (30) und/oder Druckeinrichtungen (40) oberhalb der Fördereinrichtung (20) jeweils einen gemeinsamen Führungsbalken (34, 44, 54) aufweisen, entlang welchem Auftragsdüsen für die Grundierungsfarbe und/oder Druckköpfe (42) der Druckeinrichtungen (40) quer zum Bearbeitungsweg verfahrbar gelagert sind.

6. Druckmaschine nach einem der Ansprüche 1 bis 5,
**dadurch gekennzeichnet,**
**dass** die Grundiereinrichtung (30) und die Druckeinrichtung (40) in einer Station ausgebildet sind.

7. Verfahren zum Bedrucken von Textilien mit einer Druckmaschine (10) nach einem der Ansprüche 1 bis 6,
**dadurch gekennzeichnet,**
- **dass** mindestens ein Textil mittels mindestens einer Fördereinrichtung (20) auf einem Maschinenbett (12) entlang eines Bearbeitungsweges gefördert wird,
- **dass** entlang des Bearbeitungsweges auf das Textil an mindestens einer Grundiereinrichtung (30) eine weiße Grundierungsfarbe flächig auf einem Motivbereich des Textils aufgebracht wird, auf welchem ein Druckmotiv aufzubringen ist,
- **dass** an mindestens einer Druckeinrichtung (40) entlang des Bearbeitungsweges mit mindestens einem digitalen Druckkopf (42) der grundierte Motivbereich zum Bilden des Druckmotivs bedruckt wird,
- **dass** der grundierte Motivbereich des Textils nach dem Aufbringen der weißen Grundierungsfarbe und vor einem Aufdrucken des Druckmotivs mittels mindestens einer Pressenstation (50) gepresst wird, welche zwischen der mindestens einen Grundiereinrichtung (30) und der mindestens einen Druckeinrichtung (40) angeordnet ist, und
- **dass** die aufgebrachte Grundierungsfarbe beim Pressen auf den Motivbereich des Textils eine durchgehende ebene Grundfläche bildet.

8. Verfahren nach Anspruch 7,
**dadurch gekennzeichnet,**
**dass** vor dem Aufbringen der Grundierungsfarbe der Motivbereich mit einem Vorbehandlungsmedium in einem Maße vorbehandelt wird, welches geringer als das Maß einer Vorbehandlung zum direkten Aufbringen einer Druckfarbe ist.

9. Verfahren nach einem der Ansprüche 7 oder 8,
**dadurch gekennzeichnet,**
**dass** mehrere Druckfarben aufgedruckt werden, von denen eine Druckfarbe weiß ist.

10. Verfahren nach einem der Ansprüche 7 bis 9,
**dadurch gekennzeichnet,**
**dass** das Pressen mit einer Pressplatte (52) erfolgt, welche auf einen definierten Temperaturbereich beheizt wird.

## Claims

1. Printing machine for printing textiles with
- a machine bed (12),
- at least one conveying means (20) arranged on the machine bed (12) for conveying at least one textile along a processing path,
- at least one printing means (40) arranged on the machine bed (12) and having at least one digital print head (42) for printing the print motif, and
- at least one pressing station (50),
**characterized**
- **in that** at least one priming means (30) arranged on the machine bed (12) for applying a white primer in a planar manner on a motif region of the textile, on which a print motif is to be provided, and
- **in that** along the processing path between the priming means (30) and the printing means (40) the at least one pressing station (50) is arranged which is designed for pressing the motif region with the applied white primer, and wherein forms a continuous base area on the textile which is plane, and
- **in that** by means of the at least one conveying means (20) the textile can be transported from the priming means (30) to the pressing means (50) and from the pressing means (50) to the printing means (40).

2. Printing machine according to claim 1,
**characterized in that**
the pressing means (50) has at least one press plate (52) which can be heated.

3. Printing machine according to claim 1 or 2,
**characterized in that**
the priming means (30) has at least one application nozzle for applying the primer.

4. Printing machine according to any one of claims 1 to 3,
**characterized in that**
at least two parallel, adjacent conveying means (20a, 20b) are provided and
**in that** for each conveying means (20a, 20b) the at least one priming means (30) and/or the at least one printing means (40) have a same position in relation to the respective processing path.

5. Printing machine according to claim 4,
**characterized in that**
above the conveying means (20) the adjacent priming means (30) and/or printing means (40) each have a joint guide beam (34, 44, 54), along which application nozzles for the primer and/or print heads (42) of the printing means (40) are displaceably supported in a direction transverse to the processing path.

6. Printing machine according to any one of claims 1 to 5,
**characterized in that**
the priming means (30) and the printing means (40) are designed in one station.

7. Method for printing textiles with a printing machine (10) according to any one of claims 1 to 6,
**characterized**
- **in that** at least one textile is conveyed by means of at least one conveying means (20) on a machine bed (12) along a processing path,
- **in that** along the processing path on at least one priming means (30) a white primer is applied in a planar manner onto the textile on a motif region of the textile, onto which a print motif is to be applied,
- **in that** on at least one printing means (40) along the processing path the primed motif region is printed by at least one digital print head (42) in order to form the print motif,
- **in that** after application of the white primer and before printing of the print motif the primed motif region of the textile is pressed by means of at least one pressing station (50) which is arranged between the at least one priming means (30) and the at least one printing means (40) And
- **in that** during pressing onto the motif region of the textile the applied primer forms a continuous base area which is plane.

8. Method according to claim 7,
**characterized in that**
before application of the primer the motif region is pretreated with a pretreatment medium to a lesser extent than the extent of a pretreatment for the direct application of a printing ink.

9. Method according to claim 7 or 8,
**characterized in that**
several printing inks are printed, of which one printing ink is white.

10. Method according to any one of claims 7 to 9,
**characterized in that**
the pressing takes place with a press plate (52) which is heated to a defined temperature range.

## Revendications

1. Machine d'impression pour l'impression de textiles, comprenant :
- un banc de machine (12),
- au moins un dispositif de transport (20) qui est agencé sur le banc de machine (12) dans le but de transporter au moins un textile le long d'un chemin de traitement,
- au moins un dispositif d'impression (40) qui est agencé sur le banc de machine (12) et qui est équipé d'au moins une tête d'impression numérique (42) pour imprimer un motif d'impression, et
- au moins une station de pressage (50),
**caractérisée**
- **en ce qu'**au moins un dispositif d'apprêt (30) est agencé sur le banc de machine (12) de manière à appliquer une couleur d'apprêt blanche en surface sur une région de motif du textile sur laquelle un motif d'impression doit être imprimé,
- **en ce que** ladite au moins une station de pressage (50) est agencée le long du chemin de traitement entre le dispositif d'apprêt (30) et le dispositif d'impression (40) et est conçue de manière à presser la région de motif comportant la couleur d'apprêt blanche appliquée, une surface de base plane continue étant ainsi formée sur le textile, et
- **en ce que** le textile peut être transporté à l'aide dudit au moins un dispositif de transport (20) à partir du dispositif d'apprêt (30) jusqu'au dispositif de pressage (50) et à partir du dispositif de pressage (50) jusqu'au dispositif d'impression (40).

2. Machine d'impression selon la revendication 1, **caractérisée en ce que** le dispositif de pressage (50) comprend au moins une plaque de pressage (52) qui peut être chauffée.

3. Machine d'impression selon la revendication 1 ou 2, **caractérisée en ce que** le dispositif d'apprêt (30) comprend au moins une buse d'application pour appliquer la couleur d'apprêt.

4. Machine d'impression selon l'une quelconque des revendications 1 à 3, **caractérisée en ce qu'**elle comprend au moins deux dispositifs de transport parallèles et adjacents (20a, 20b), et **en ce que** ledit au moins un dispositif d'apprêt (30) et/ou ledit au moins un dispositif d'impression (40) présentent une position identique pour chaque dispositif de transport (20a, 20b) par rapport au chemin de traitement concerné.

5. Machine d'impression selon la revendication 4, **caractérisée en ce que** le dispositifs d'apprêt (30) et/ou les dispositifs d'impression (40) adjacents présentent chacun, au-dessus du dispositif de transport (20), une poutre de guidage commune (34, 44, 54) le long de laquelle des buses d'application de couleur d'apprêt et/ou des têtes d'impression (42) des dispositifs d'impression (40) sont montées de façon mobile transversalement au chemin de traitement.

6. Machine d'impression selon l'une quelconque des revendications 1 à 5, **caractérisée en ce que** le dispositif d'apprêt (30) et le dispositif d'impression (40) sont formés dans une même station.

7. Procédé d'impression de textiles à l'aide d'une machine d'impression (10) selon l'une quelconque des revendications 1 à 6, **caractérisé par** :
- le transport d'au moins un textile sur un banc de machine (12) le long d'un chemin de traitement par l'intermédiaire d'au moins un dispositif de transport (20),
- l'application, le long du chemin de traitement, au niveau d'au moins un dispositif d'apprêt (30), d'une couleur d'apprêt blanche en surface sur une région de motif du textile sur laquelle un motif d'impression doit être imprimé,
- l'impression, le long du chemin de traitement, à l'aide d'au moins une tête d'impression numérique (42) au niveau d'au moins un dispositif d'impression (40), de la région de motif apprêtée de manière à former le motif d'impression,
- le pressage de la région de motif apprêtée du textile après l'application de la couleur d'apprêt blanche et avant l'impression du motif d'impression à l'aide d'au moins une station de pressage (50) qui est agencée entre ledit au moins un dispositif d'apprêt (30) et ledit au moins un dispositif d'impression (40), et
- la formation par la couleur d'apprêt appliquée d'une surface de base plane continue au moment du pressage qui est réalisé sur la région de motif du textile.

8. Procédé selon la revendication 7, **caractérisé en ce que**, avant l'application de la couleur d'apprêt, la région de motif est prétraitée à l'aide d'un milieu de prétraitement dans une mesure moindre que celle d'un prétraitement effectué pour l'application directe d'une couleur d'impression.

9. Procédé selon l'une des revendications 7 ou 8, **caractérisé en ce que** plusieurs couleurs d'impression sont imprimées, parmi lesquelles une couleur d'impression est le blanc.

10. Procédé selon l'une quelconque des revendications 7 à 9, **caractérisé en ce que** le pressage est effectué par l'intermédiaire d'une plaque de pressage (52) qui est chauffée à l'intérieur d'une plage de température définie.
